# EUROPÄISCHE PATENTANMELDUNG

(11) **EP 0 409 060 A1**
(43) Veröffentlichungstag der Anmeldung: **23.01.1991**
(21) Anmeldenummer: 90113226.6
(22) Anmeldetag: 11.07.1990
(51) Int. Cl.: D06F 39/02

(54) **Dosierelement**

(30) Priorität: 20.07.1989 DE 3924089; 12.08.1989 DE 3926692
(71) Anmelder: Henkel Kommanditgesellschaft auf Aktien, 40191 Düsseldorf (DE)
(72) Erfinder: Weber, Rudolf, D-4000 Düsseldorf 13 (DE); Jobs, Jörn, D-4060 Viersen (DE)

(57) **Zusammenfassung**

Bei einem Dosierelement zur Einbringung und Verteilung von Waschmittel in eine Waschmaschine, das als Beutel ausgebildet ist, soll eine Lösung geschaffen werden, die das Dosierelement insbesondere hinsichtlich einer vollständigen raschen Einbringung des Waschmittels in die Waschmaschine beziehungsweise Waschlauge gebrauchsvorteilhafter und zugleich auch möglichst handhabungsgünstig ausbildet. Dies wird dadurch erreicht, daß der Beutel (1) einen verschlußmittelfreien Öffnungsrand (2) besitzt, dessen Innenwandbereiche durch Füllung des Beutels (1) in einen Anlage-Verschlußzustand gelangen.

## Beschreibung

Die Erfindung betrifft ein Dosierelement zur Einbringung und Verteilung von Waschmittel in eine Waschmaschine, das als Beutel ausgebildet ist.

Aus dem eingetragenen Gebrauchsmuster 88 12 795 ist es bekannt, verschließbare Beutel als Dosierelemente auszubilden. Gemäß einer ersten Version dient der Beutel bei diesem Stand der Technik zur Aufnahme einer Meßkappe, in welcher sich das Waschmittel befindet. Der Beutel wird sodann nach eingebrachter Meßkappe verschlossen. Hierfür sind als Möglichkeiten angegeben ein Klettband, ein Kordelzug, ein Reißverschluß, ein elastisches Band oder auch etwa ein Kleberverschluß. Gemäß einer weiteren Version ist ein Beutel angegeben, der als kuvertartige Tasche ausgebildet ist. Der Umschlag der Tasche wird in gleicher Weise, wie vorstehend angegeben, verschlossen. Eine nochmals weitere Version betrifft einen Beutel, der mit einem Kordelzug verschlossen ist.

Diese bekannten Dosierelemente, für welche unterschiedliche Werkstoffe angegeben sind, sind noch nicht in jeder Hinsicht zufriedenstellend. Einerseits ermöglicht das Verschließen des Beutels zwar eine gute Handhabung des Waschmittels, andererseits hat sich jedoch herausgestellt, daß in vielen Fällen das Waschmittel nicht oder nicht in der gewünschten Schnelligkeit in die Waschlauge übergeht. Auch wird nicht immer im gewünschten Maße ein vollständiger Verbrauch des in dem Beutel befindlichen Waschmittels erreicht. Überdies ist die Handhabung relativ aufwendig.

Ausgehend von diesem Stand der Technik stellt sich der Erfindung die Aufgabe, ein Dosierelement zur Einbringung und Verteilung von Waschmittel in einer Waschmaschine anzugeben das insbesondere hinsichtlich einer vollständigen raschen Einbringung des Waschmittels in die Waschmaachine bzw. Waschlauge gebrauchsvorteilhafter und zugleich auch möglichst handhabungsgünstig ausgebildet ist.

Diese Aufgabe ist zunächst durch die im Anspruch 1 angegebenen Merkmale gelöst.

Erfindungsgemäß ist vorgesehen, daß der Beutel einen verschlußmittelfreien Öffnungsrand besitzt, dessen dem Öffnungsrand benachbarte Innenwandbereiche durch Füllung des Beutels in einen Anlage-Verschlußzustand gelangen. Der mit Waschmittel gefüllte Beutel kann so ohne weiteres in die Wäsche eingesetzt werden. Durch das dem Beutel innewohnende Bestreben, daß sich die Innenwande des Beutels im Bereich des Öffnungsrandes nach Absetzen des Beutels aneinander verschließend anliegen, ist Vorsorge getragen, daß das Waschmittel, etwa pulverförmiges Waschmittel, nicht schon vor Beginn des Waschprozesses aus dem Beutel austritt. Andererseits öffnet sich der Beutel nach Beginn des Waschprozesses und aufgrund der Taumelbewegung der Wäsche in der Waschmaschine, die der Beutel mitvollzieht, sehr rasch. Das Waschmittel kann durch den Umkippeffekt und auch durch die Waschlauge, die den Beutel ausspült, austreten und in die waschlauge übergehen. Soweit das Dosierelement für pulverförmiges Waschmittel gedacht ist, ist es bevorzugt, wie weiter unten noch im einzelnen ausgeführt, daß der Beutel aus einem wasserdurchlässigen Material besteht, beispielsweise Frottiermaterial. Soweit jedoch der Beutel für flüssiges Waschmittel gedacht ist, was im einzelnen auch noch näher erläutert ist, besteht der Beutel bevorzugt aus einem wasserundurchlässigen Material, beispielsweise folienkaschiertem Frottierstoff. In weiterer Ausgestaltung ist vorgesehene daß die Höhe des Beutels kleiner ist als seine Breite. Diese Maßnahme hat sich als günstig im Hinblick auf die Ausbildung einer ausreichend größen Standfläche des Beutels in gefülltem Zustand erwiesen, die dem in die Waschmaschine eingesetzten Beutel die notwendige Standfestigtkeit und Stabilität gibt. Weiter bevorzugt ist das Verhältnis Breite zu Höhe des Beutels derart gewählt, daß der gefüllte Beutel eine etwa quadratische Standfläche ausbildet. Die Form der Standfläche ist weiterhin auch abhängig von der Länge der Abnäher, die weiter unten im einzelnen beschrieben sind. Durch die Länge der Abnäher kann die Standfläche zwischen einer eher quadratischen und einer eher rechtekkigen Fläche variiert werden. Die Abnäher sind gegenüberliegende im wesentlichen senkrecht zu dem Öffnungsrand verlaufend und von diesem ausgehend sich nach unten erstreckend vorgesehen. Vorteilhafterweise sind die Abnäher im Bereich halber Breite des Beuteis ausgeführt. Die Lange der Abnäher entspricht bezogen auf die Höhe des Beutels etwa einem Sechstel derselben. Bei einer Höhe von ca. 12 cm kann die Länge eines Abnähers also etwa 2 cm betragen. Bei einer Breite des Beutels von etwa 20 cm wird hierdurch bei üblichen Füllmengen - ca. 160 g bei einem Litergewicht von Waschpulver von 700 g bis zu etwa 24u g bei einem Litergewicht von Waschpulver von 500 9 - eine etwa quadratische Standgläche erreicht. Die Länge der Abnäher kann aber auch etwa einem Drittel der Höhe des Beutels entsprechen. Hierbei ergibt sich bei einem Beutel etwa vorstehender Abmessungen eine etwa rechteckige, rautenförmige Grundfläche im gefüllten Zustand. In weiterer Ausgestaltung ist vorgesehen, daß der Beutel einen Abnäher, gegebenenfalls zusätzlich zu den bereits erwähnten Abnähern, am Boden aufweist. Hierbei ist der Abnäher bevorzugt derart angeordnet, daß sich der Bodenabnäher etwa parallel zu dem Öffnungsrand erstreckt, d. h. bei einer Ansicht von oben Bodenabnäher und Öffnungsrand etwa zusammenfallen. Insgesamt ergibt sich eine etwa hutförmige Ausgestaltung des Bodens des Beuteis, unter Ausbildung von zwei Spitzen. Endbereiche bzw. Endspitzen dieser am Boden des Beutels ausgebildeten Spitzen können weiterhin bevorzugt nach innen eingezogen sein. Durch eine solche Gestaltung ergibt sich eine noch bessere Standfestigkeit des gefüllten Beutels. Die erwähnten Abnäher können bei einem solchen Beutel auch einfach dadurch ersetzt sein, daß ein der Formgebung im abgenähten Zustand entsprechender Zuschnitt von vorneherein genutzt wird. Es ergibt sich dann kein Abnäher in dem Sinne, daß ein Stoffüberstand, der, wie gleichfalls beschrieben, auch vorteilhafterweise als Lasche verwendet werden kann, sich ausbildet. Wesentlich ist, daß im Bereich des Öffnungsrandes, im gefüllten Zustand, sich eine gewisse Zugspannung aufbaut, die eben die Innenwandbereiche in einen Anschlag-Verschlußzustand zu ziehen sucht. Hinsichtlich des Öffnungsrandes ist in weiterer Ausgestaltung bevorzugt vorgesehen, daß dieser eingeschlitzt ausgebildet ist. Hierzu sind zwei gegenüberliegende Schlitze geeignet. Die Schlitze sind vorteilhafterweise auf etwa halber Breite des Beutels ausgebildet. Weiter kann ein Schlitz durch eine dreiecksförmige Aussparung in dem Öffnungsrand gebildet sein. Der Beutel erhält hiermit im ungefüllten Zustand gleichsam durch die Formgebung am Öffnungsrand eine Hinweisfunktion auf das Befüllen. Im gefüllten Zustand ergibt sich in der Mitte des Öffnungsrandes durch die Einschlitzung ein leichtes Klaffen, das noch zusätzlich ein Eindringen der Waschlauge bei Beginn des Waschprozesses erleichtert bzw. unterstützt. Materialmäßig kann der Beutel neben Frottierstoff auch insbesondere auch aus Frotteestoff bestehen. Es handelt sich hier Jeweils bevorzugt um Baumwollfrottierstoff bzw. Baumwollfrotteestoff. Als Faserstoffe für die Herstellung des Beutels können z. B. Haumwolle, Leinen, Ramie, Hanf, Jute, Sisal, Zellwolle, Viskose, Acetat, Modal-Fasern usw. dienen. Diese Faserstoffe können sowohl als Gewebe wie auch als Gewirke eingesetzt werden. Für flüssiges Waschmittel wird vorteihart ein innen mit Folie kaschierter Frottierstoff verwendet. Hierbei kann es sich beißpielsweise um solches Material handeln, daß unter dem Handelsnamen "Novotex" von der Firma Vossen vertrieben wird. Die Beschichtung ist hierbei eine Polyurethan-Folienbeschichtung. Ein derartig beschichtetes Material besitzt eine wesentlich größere Stabilität und damit auch Eigenstandfähigkeit als das unbeschichtete Frottiermaterial. Bei dem beschichteten Material kann der Beutel auch ohne Füllung formbeständig sein. Von wesentlicher Bedeutung ist darüber hinaus, daß aufgrund der Steifigkeit des beschichteten Materials sich ein gewisser Pumpeffekt einstellen kann. Das zu Beginn des Waschprozesses durch die Taumelbewegung etwa eingedrückte Material stellt sich wieder zurück und saugt hierdurch Waschwasser ins Innere ein, die bei einem darauffolgenden Zusammendrükken zusammen mit dem darin befindlichen (flüssigen) waschmittel wieder ausgestoßen wird.

Es hat sich auch eine Ausführungsform als vorteilhaft erwiesen, bei welcher der Beutel aus wasserdurchlässigem, standfestem Gaze-Material gebildet ist. Auch hierbei ermöglicht ein unversteifter Öffnungsrand ein einfaches Aufziehen des Beutels zum Befüllen, ohne daß mechanische Hilfsmittel wie ein Bandverschluß, Klettverschluß oder dergleichen zu öffnen und zu schließen sind. Der Beutel ist weiter so beschaffen, daß sich im gefüllten Zustand auch hierbei durch die Füllung einer Verschlußanlage des Öffnungsrandes ergibt. Durch das Ausbeulen des Beutels in seinem unteren Bereich werden die Verschlußrandbereiche zueinandergezogen. Gleichzeitig bildet sich hierdurch eine Standfläche aus, wie bereits weiter vorne im einzelnen beschrieben. Aufgrund des Gaze-Materiales kann das Wasser durch die Beutelwände sogleich zu dem waschmittel, insbesondere waschpulver, vordringen und dieses auflösen. Der Beutel ist auch hierbei bevorzugt derart ausgebidet, daß er aus zwei Bahnen besteht, die jeweils über eine Naht- oder Falzlinie seitlich miteinander verbunden sind. Hierbei sollen die zwei Bahnen jedoch nicht bedeuten, daß der Beutel aus zwei gesonderten Bahnen zusammengesetzt sein muß. Vielmehr ist hiermit lediglich angesprochen, daß der Beutel in unbenutztem Zustand ein flaches, aus zwei etwa gleichgroßen, rechtekkigen Flächen zusammengesetztes Gebilde ist. Anstatt zweier seitlicher Nähte kann bspw. auch lediglich eine seitliche Naht vorgesehen sein und der andere seitliche Rand durch eine Falzung gebildet sein, wobei bei einer solchen Version auch im Bodenbereich eine Naht ausgebildet ist. In weiterer bevorzugter Ausgestaltung ist vorgesehen, daß die Bahnen derart ausgebildet sind, daß die seitlichen Falz- oder Nahtlinien zu dem Öffnungsrand hin konvergieren. Der Beutel verjüngt sich demgemäß zu dem Öffnungsrand hin. Diese Ausgestaltung hat sich als sehr vorteilhaft für die erwünschte Verschluß-Anlage des Öffnungsrandes im gefüllten Zustand erwiesen. Es versteht sich, daß eine solche Verschlußanlage des Öffnungsrandes nur so lange zu erzielen ist, wie der Beutel nicht vollständig gefüllt ist. bevorzugt wird der Beutel etwa ein Drittel gefüllt. Eine weitere bevorzugte Ausgestaltung sieht vor, daß auf einer Bahn des Beutels im Bereich des Öffnungsrandes eine Lasche angebracht ist. Diese Lasche ermöglicht es, die Bahn senkrecht zu dem Öffnungsrand aufzuziehen, um eine Öffnung des Beutels für ein Befüllen zu erreichen und den Beutel hierbei einfach handhaben zu können. Die Lasche kann entlang einer Linie, die sich im wesentlichen senkrecht zu dem Öffnungsrand auf der bahn des Beutels erstreckt, angebracht sein. bevorzugt sind auch auf beiden Bahnen des Beutels, gegenüberliegend, derartige Laschen ausgebildet. Gemäß einer weiteren vorteilhaften Ausgestaltung ist vorgesehene daß die Laschen im Bereich des Öffnungsrandes als sich im wesentlichen senkrecht erstreckende Abnäher ausgebildet sind, wie dies im einzelnen schon weiter vorne beschrieben ist. Diese Abnäher dienen wie auch bei den zunächst beschriebenen Ausführungsformen gleichzeitig zur Realisierung der Verjüngung der Bahnen zum Öffnungsrand hin. Die Abnäher laufen daher, ausgehend von dem Öffnungsrand, oberhalb einer Bodenlinie des Beutels unter Abbiegung nach außen aus. Die durch den Abnäher gebildete Lasche vergrößert sich aufgrund der zunehmenden Verjüngung der Bahnen zum Öffnungsrand hin. Zusätzlich zu den bereits angeführten Materialien kann der Beutel aus einem standfesten Polyamidgewebe aus Monofilfäden oder Synthesefaserfilamenten aus Polyester, Polyacryl, Polyethylen, Polypropylen, Polyvinylchlorid u.ä. gebildet sein.

Nachstehend ist die Erfindung noch weiter im einzelnen anhand der beigefügten Zeichnung, die doch lediglich Ausführungsbeispiele darstellt, erläutert. Hierbei zeigt:
Fig. 1 ein erfindungsgemäßes Dosierelement in einer die Breitseite wiedergebenden Seitenansicht;
Fig. 2 eine perspektivische Ansicht des Dosierelementes gemäß Fig. 1 im gefüllten Zustand;
Fig. 3 ein alternatives Dosierelement in einer Ansicht gemäß Fig. 1;
Fig. 4 das Dosierelement gemäß Fig. 3, in einer Ansicht gemäß Fig. 2;
Fig. 5 ein weiteres alternatives Dosierelement in einer Ansicht gemäß Fig. 1;
Fig. 6 das Dosierelement gemäß Fig. 5 in einer Ansicht gemäß Fig. 2;
Fig. 7 ein weiteres alternatives Dosierelement in einer Ansicht gemäß Fig. 6, wobei hier zwei alternative Ausführungsformen zusammengefaßt dargestellt sind;
Fig. 8 eine Darstellung des Dosierelementes gemäß Fig. 7, mit nicht einzogenen Spitzen, in einer Darstellung gemäß Fig. 2;
Fig. 9 ein weiteres alternatives Dosierelement in einer Ansicht gemäß Fig. 1;
Fig. 10 eine Draufsicht auf das Dosierelement gemäß Fig. 9;
Fig. 11 eine Seitenansicht des Dosierelementes gemäß Fig. 9, gesehen in Richtung des Pfeiles XI;
Fig. 12 eine weitere alternative Ausführungsform des Dosierelementes in einer Darstellung gemäß Fig. 1;
Fig. 13 ein Dosierelement gemäß Fig. 9 bzw. Fig. 12 in gefülltem Zustand, in perspektivischer Darstellung;
Fig. 14 das Dosierelement gemäß Fig. 13 gesehen in Richtung des Pfeiles XIV; und
Fig .15 ein Dosierelement in taillierter Ausführung.

Dargestellt und beschrieben ist ein Dosierelement in Form eines Beutels 1, das zur Einbringung und Verteilung von Waschmittel, je nach Ausgestaltung von pulverförmigem oder von flüssigem waschmittel in eine Waschmaschine dient.

Der Beutel 1 besitzt einen unversteiften, verschlußmittelfreien Öffnungsrand 2 - vgl. insbesondere die Darstellungen gemäß Fig. 2 -, der sich bei befülltem Beutel in einem Anlage-Verschlußzustand befindet, wie dies den verschiedenen Darstellungen gemäß Fig. 2 zu entnehmen ist. Der Beutel 1 wird durch das eingefüllte Waschmittel im unteren Beutelteil auseinandergedrückt und dabei, bei der konkreten Ausführungsform, durch die weiter unten noch näher erläuterten Abnäher 4 gezwungen, sich an seinem Öffnungsrand 2 zu verschließen. Hierdurch wandern die Endbereiche 12 des Öffnungsrandes 2 in Anlage aneinander bzw. haben die Tendenz hierzu. Gleichzeitig beulen sich die Bereiche der Abnäher 4 nach außen, so daß bezüglich des Öffnungsrandes 2 die Abnäher 4 im gefüllten und in die Waschmaschine eingesetzten Zustand sich jeweils endseitig befinden und die Bereiche 12 etwa mittig des Öffnungsrandes 2. Die äußeren Bodenbereiche 13 gemäß Fig. 1 behalten etwa ihre Stellung ein, so daß sich die insgesamt etwa quadratische bzw. rechteckige Gestalt des gefüllten Beutels gemäß Fig. 2 ergibt.

Die Abnäher 4 können im einzelnen unterschiedlich lang sein. Bezüglich einer Breite B des Beutels 1 von etwa 20 cm und einer Höhe L des Beutels 1 von etwa 12 cm hat sich herausgestellt, daß bei Abnähern einer Länge von etwa 2 cm sich die in Fig. 2 dargestellte, etwa quadratische Grundflächenform im gefüllten Zustand ergibt. Bei einer Länge der Abnäher von etwa 4 cm verändert (Fig. 3) sich die Grundflächenform zu einer rechteckigen, rautenförmigen Form (Fig. 4).

Bei Beuteln 1, deren Höhe L größer ist als die Breite B hat es sich als vorteilhaft erwiesen, diese mit einer Taille ausführen und den Öffnungsrand eingeschlitzt auszubilden, wie dies im übrigen weiter unten noch in Bezug auf einen Beutel der vorstehend beschriebenen Abmessungen erläutert ist. Es ergeben sich so am Öffnungsrand lappenförmige Bereiche, die nach außen umklappen und so gleichsam einen Einfülltrichter bzw. einen Einfüllstutzen ausbilden, der auch das Einbringen der Waschlauge erleichtert und jedenfalls einem Überschlagen oder Zuklappen entgegenwirkt. Die Taillierung kann desgleichen durch Abnäher erreicht sein, die unterhalb des Öffnungsrandes beginnen und oberhalb der Bodenfläche enden. Ein solcher Beutel ist beispielsweise in Fig. 15 dargestellt. In Fig. 15 sind die Taillen 14 zu erkennen.

Bei allen beschriebenen Ausführungsformen können anstatt der Abnäher 4 auch sogleich entsprechend zugeschnittene Bahnen verwendet werden, aus welchen der Beutel 1 gebildet wird. Bevorzugt, insbesondere auch wegen der hierbei sogleich entstehenden Laschen, sind jedoch Abnäher.

In Fig. 15 ist auch in gestrichelter Linie die eigentliche Form des Beutels angedeutet. Linksseitig ist in Fig. 15 eine Ausführungsform mit einem gewöhnlichen Abnäher 4 und einer sich daraus bildenden Lasche 10 dargestellt, während rechtsseitig eine Ausführungsform dargestellt ist, bei welcher unmittelbar ein entsprechender Zuschnitt verwendet worden ist.

Die Abnäher 4 sind des weiteren, soweit sie vorhanden sind, im wesentiichen senkrecht verlaufend zu dem Öffnungsrand 2 angeordnet und von diesem ausgehend sich nach unten erstreckend an dem Beutel 1 ausgebildet. Die Abnäher 4 sind etwa in dem Bereich halber Breite des Beutels 1 angeordnet. In weiterer Ausgestaltung, wie dies insbesondere in den Fig. 7 und dargestellt ist, kann im Bereich des Bodens I₅ ein Bodenabnäher 16 ausgebildet seine Dieser erstreckt sich bevorzugt parallel zu dem Öffnungsrand 2 in gefülltem Zustand. Durch den Bodenabnäher 16 ergibt sich eine eingezogene Gestaltung des Bodens 15 derart, daß sich zwei Spitzen 17 ausbilden. Insbesondere im Zusammenhang mit dem folienkaschierten Material ergibt sich hierbei eine noch bessere Standfestigkeit des Beutels im gefüllten und auch ungefüllten Zustand. Durch den Bodenabnäher 16 wird gleichsam eine - umgekehrte - hutartige Ausbildung geschaffen. Darüber hinaus kann eine Endspitze 17′ der am Boden 15 ausgebildeten Spitzen nach innen eingezogen sein (und in dieser Form vernäht seine oder ein weiterer Abnäher 17˝ ausgebildet sein. Hierzu wird auf Fig. 7, rechte Hälfte Bezug genommen.

In Fig. 8 ist angedeutet, daß der Beutel 1 im gefüllten Zustand auf diesen Spitzen 17 aufsitzt.

Gemäß einer weiteren Ausführungsform, die in den Fig. 5 und 6 dargestellt ist, kann der Öffnungsrand 2 eingeschlitzt ausgebildet sein. Hierbei sind bevorzugt zwei gegenüberliegende Schlitze 18 und 18′ ausgebildet. Wenn diese Schlitze in einer Seitenansicht, wie in Fig. 5 dargestellt, schräg verlaufen, ergibt sich im gefüllten Zustand, wie in Fig. 6 dargestellt ist, eine dreiecksförmige Aussparung. Gleichzeitig ergibt sich hierdurch ein gewisses Klaffen im mitteleren Bereich des Öffnungsrandes 2 bei gefülltem Beutel bzw. auch ungefülltem Beutel. Schon. bei ungefülltem Beutel ergibt sich für den Benutzer hierdurch ein Hinweis auf die notwendige Füllung.

Wie den Darstellungen insgesamt zu entnehmen ist, ergibt sich bei gefülltem Beutel etwa ausgehend von dem unteren Ende der Abnäher 4 eine Knicklinie 19, die einen hochstehenden Randbereich, bis Zum Öffnungsrand 2, hervorbringt. Dieser Randbereich, der im gefüllten Zustand weitgehend in Anlage aneinander ist, stellt gleichzeitig eine geeignete Handhabe dar, um den gefüllten Beutel 1 in eine Waschmaschine einzusetzen.

Die Abnäher 4 bzw. die durch die Abnäher 4 gebildeten Laschen 10, 11 sind auch geeignete Hilfsmittel zur Handhabung des Beutels 1 beim Befüllen, wie dies nachstehend in Bezug auf die Ausführungsformen gemäß den Fig. 9 - 14 noch im einzelnen beschrieben ist.

Wesentlich ist, daß die in der Zeichnung dargestellten Beutel 1 auch aus einem innen mit einer Folie kaschierten Material oder insgesamt aus einem Material, das jedenfalls für flüssiges Waschmittel undurchdringlich ist, bestehen können. Dann ergibt sich gewöhnlich eine größere Steifigkeit des Beutels 1. Aufgrund der angegebenen Geometrien und insbesondere der Abnäher 4 kann aber auch hierbei ein Beutel 1 derart standfest ausgebildet sein, daß er mit flüssigem Waschmittel gefüllt werden kann und in die Wäsche eingesetzt werden kann, ohne daß Gefahr besteht, daß das flüssige Waschmittel vorzeitig, d. h. vor Beginn des Waschprozesses, austritt.

Mit Bezug insbesondere zu den Fig. 9 - 14 besteht der Beutel 1 aus einem wasserdurchlässigem, standfesten gazeartigen Material, nämlich beim Ausführungsbeispiel aus einem Polyamidgewebe aus Monofilfäden. Die Struktur des Gewebes ist in den Figuren 1 und 4 angedeutet. Das Gewebe ist einlagig vorgesehen. Der Beutel 1 besitzt weiter einen unversteiften, verschlußmittelfreien Öffnungsrand 2 - vg1. insbesondere auch Figur 2 -, der sich bei befülltem Beutel in einem Anlage-Verschiußzustand befindet, wie dies in den Figuren 5 und 6 angedeutet ist. Der Beutel 1 wird durch das eingefüllte waschmittel 3 im unteren Beutelteil auseinandergedrückt und dabei, bei der konkreten Ausführungsform, durch die weiter unten noch näher erläuterte Abnäher 4 gezwungen, sich an seinem Öffnungsrand 2 zu verschließen. Dies ist in den Figuren 5 und 6 dargestellt. Durch die Ausbeulung aufgrund der Füllung im unteren Bereich U des Beutels 1 werden die sich oberhalb erstreckenden Bereiche der Bahnen 5,6 nach innen gezwungen, so daß es im Bereich des Öffnungsrandes 2 zu einer Verschluß-Anlage kommt.

Der Beutel 1 besteht im einzelnen aus zwei Bahnen 5, 6, die durch seitliche Nähte 7, 8 und eine untere Falzlinie 9 verbunden sind. Die Bahnen 5, 6 sind darart ausgebildet, daß die Nahtlinien 7,8, wie aus den Figuren 1 und 4 ersichtlich, zu dem Öffnungsrand 2 konvergieren. Dies hat zur Folge, daß sich in der Seitenansicht gemäß den Figuren 1 und 4 eine V-förmige Gestalt des Öffnungsrandes 2 ergibt, mit sehr großem Öffnungswinkel.

Auf jeder Bahn 5, 6 ist ein Abnäher 4, 4′ ausgebildet, der etwa senkrecht zu dem Öffnungsrand 2, von diesem ausgehend, verläuft. Ein Abnäher 4, 4′ endet vor dem unteren Rand 9 des beutels 1. Die durch die Abnäher 4, 4′ erfaßte Materialmenge der Lagen 5, 6 bildet auf bei den Seiten eine keilförmige, nach unten hin sich verjüngende Lasche 10, 11 aus. So dienen die Abnäher 4, 4′ zugleich zur Ausbildung von Handhabungsmittel in Form der Laschen 10, 11. Mittels der Laschen 10, 11 läßt sich der Öffnungsrand 2 des Beutels 1 auseinanderziehen zum Befüllen. Nach Loslassen der Laschen 10,11 stellt sich eine Verschlußlage des Öffnungsrandes 2, wie in den Figuren 5,6 dargestellt, ein.

Bei der Ausführungsform gemäß Fig. 1 ist zusätzlich zu den Laschen 10,11 ein Materialstreifen 10′,11′ durch Knickung in die Laschenbereiche mit einbezogen, wie dies auch aus den Figuren 2, 3 deutlich hervorgeht. Bei der Ausführungsform gemäß Fig. 4 ist diese zusätzliche Knikkung nicht vorgesehen.

Wesentlich bei dem beschriebenen Dosierelement ist weiterhin, daß der Beutel 1 im Verhältnis zu seiner Breite B eine Höhe L besitzt, die nicht etwa zu einem Aufwikkeln des Beutels, bei geringer Befüllung, führen kann. Bei dem Ausführungsbeispiel sind die Höhe L und die Breite B annähernd gleich gewählt.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein.

## Patentansprüche

1. Dosierelement zur Einbringung und Verteilung von Waschmittel in eine Waschmaschine, das als Beutel (1) ausgebildet ist, dadurch gekennzeichnet, daß der Beutel (1) einen verschlußmittelfreien Öffnungsrand (2) besitzt, dessen Innenwandbereiche durch Füllung des Beutels (1) in einen Anlage-Verschiußzustand gelangen.

2. Dosierelement, insbesondere nach Anspruch 1, dadurch gekennzeichnet, daß der Beutel (1) aus einem textilen Stoff besteht.

3. Dosierelement, insbesondere nach einem oder mehreren der vorhergehenden Ansprüche, dadurch gekennzeichnet, daß die Höhe (L) des Beutels (1) kleiner ist als seine Breite (B).

4. Dosierelement, insbesondere nach einem oder mehreren der vorhergehenden Ansprüchen dadurch gekennzeichnet, daß das Verhältnis Breite (B) zu Höhe (L) derart gewählt ist, daß der gefüllte Beutel (1) eine etwa quadratische Standfläche ausbildet.

5. Dosierelement, insbesondere nach einem oder mehreren der vorhergehenden Ansprüche, dadurch gekennzeichnet, daß gegenüberliegend, im wesentichen senkrecht zu dem Öffnungsrand (2) verlaufend und von diesem ausgehend sich nach unten erstreckende Abnäher (4) an dem Beutel (1) ausgebiidet sind.

6. Dosierelement, insbesondere nach einem oder mehreren der vorhergehenden Ansprüche, dadurch gekennzeichnet, daß die Abnäher (4) etwa in dem Bereich halber Breite des Beutels (1) angeordnet sind.

7. Dosierelement, insbesondere nach einem oder mehreren der vorhergehenden Ansprüche, dadurch gekennzeichnet, daß die Abnäher (4) eine Länge aufweisen, die etwa einem Sechstel der Höhe (L) des Beutels (1) entspricht.

8. Dosierelement, insbesondere nach einem oder mehreren der vorhergehenden Ansprüche, dadurch gekennzeichnet, daß die Länge der Abnäher (4) etwa einem Drittel der Höhe (L) des Beutels (1) entspricht.

9. Dosiereiement, insbesondere nach einem oder mehreren der vorhergehenden Ansprüche, dadurch gekennzeichnet, daß der Beutel (1) einen Abnäher (16) am Boden (15) aufweist.

10. Dosierelement, insbesondere nach einem oder mehreren der vorhergehenden Ansprüche, dadurch gekennzeichnet, daß der Bodenabnäher (16) sich etwa parallel zu dem Öffnungsrand (2) im gefüllten Zustand erstreckt.

11. Dosierelement, insbesondere nach einem oder mehreren der vorhergehenden Ansprüchen dadurch gekennzeichnet, daß mittels des Bodenabnähers (16) am Boden (15) des Beutels (1) zwei Spitzen (17) ausgebildet sind.

12. Dosiereiement, insbesondere nach einem oder mehreren der vorhergehenden Ansprüche, dadurch gekennzeichnet, daß Endspitzen (17′) der am Boden (15) ausgebildeten Spitzen (17) nach innen eingezogen sind.

13. Dosierelement, insbesondere nach einem oder mehreren der vorhergehenden Ansprüche, dadurch gekennzeichnet, daß der Öffnungsrand (2) eingeschlitzt ausgebildet ist.

14. Dosierelement, insbesondere nach einem oder mehreren der vorhergehenden Ansprüche, dadurch gekennzeichnet, daß zwei gegenüberliegende Schlitze (18, 18′) vorgesehen sind.

15. Dosierelement, insbesondere nach einem oder mehreren der vorhergehenden Ansprüchen dadurch gekennzeichnet, daß ein Schlitz (18, 18′) durch eine dreiecksförmige Aussparung in dem Öffnungsrand (2) gebildet ist.

16. Dosierelement, insbesondere nach einem oder mehreren der vorhergehenden Ansprüche, dadurch gekennzeichnet, daß der Beutel (1) aus einem folienbeschichteten textilen Stoff besteht.

17. Dosierelement, insbesondere nach einem oder mehreren der vorhergehenden Ansprüche, dadurch gekennzeichnet, daß der Beutel (1) tailliert ausgebildet ist.

18. Dosierelement zur Einbringung und Verteilung von insbesondere pulverförmigen Waschmittel in eine Waschmaschine, das als Beutel ausgebildet ist, dadurch gekennzeichnet, daß der Beutel (1) aus wasserdurchlässigem standfesten Gaze-Material gebildet ist und einen verschlußmittelfreien Öffnungsrand (2) besitzt, der durch Füllung des Beutels in einen Anlage-Verschlußzustand gelangt.

19. Dosierelement, insbesondere nach Anspruch 18, dadurch gekennzeichnet, daß der Beutel (1) aus zwei Bahnen (5, 6) besteht, die jeweils über eine Naht- oder Falzlinie (7, 8) seitlich miteinander verbunden sind.

20. Dosierelement, insbesondere nach einem oder mehreren der vorhergehenden Ansprüche, dadurch gekennzeichnet, daß der Öffnungsrand unversteift ist.

21. Dosierelement, insbesondere nach einem oder mehreren der vorhergehenden Ansprüche, dadurch gekennzeichnet, daß die Bahnen (5, 6) derart ausgebildet sind, daß die Falz- oder Nahtlinien (7, 8) zu dem Öffnungsrand (2) hin konvergieren.

22. Dosierelement, insbesondere nach einem oder mehreren der vorhergehenden Ansprüche, dadurch gekennzeichnet, daß auf einer Bahn (5 ,6) im Bereich des Öffnungsrandes (2) eine Lasche (10, 11) ausgebildet ist.

23. Dosiereiement, insbesondere nach einem oder mehreren der vorhergehenden Ansprüche, dadurch gekennzeichnet, daß auf einer Bahn (5, 6) im Bereich des Öffnungsrandes (2) ein sich im wesentlichen senkrecht erstreckender Abnäher (4, 4′) ausgebildet ist.

24. Dosierelement, insbesondere nach einem oder mehreren der vorhergehenden Ansprüche, dadurch gekennzeichnet, daß der Abnäher (4, 4′) oberhalb einer Bodennaht oder eines Bodenfalzes (9) des Beutels (1) ausläuft.

25. Dosierelement, insbesondere nach einem oder mehreren der vorhergehenden Ansprüche, dadurch gekennzeichnet, daß der Beutel (1) aus einem Faserstoff wie beispielsweise Baumwolle, Leinen, Ramie, Hanf, Jute, Sisal, Zellwolle, Viskose, Acetat oder Modul-Fasern besteht auf einer Gewebe- oder Gewirkebasis.
